# FASCICULE DE BREVET EUROPEEN

(11) **EP 3 326 237 B1**
(45) Date de publication et mention de la délivrance du brevet: **02.08.2023**
(21) Numéro de dépôt: 16736217.7
(22) Date de dépôt: 23.06.2016
(51) Int. Cl.: H01Q 1/28, H01Q 1/12

(54) **ENSEMBLE DE RÉFLECTEURS D'ANTENNES ÉLECTROMAGNÉTIQUES**
ANORDNUNG AUS REFLEKTOREN VON ELEKTROMAGNETISCHEN ANTENNEN
ASSEMBLY OF REFLECTORS OF ELECTROMAGNETIC ANTENNAE

(30) Priorité: 22.07.2015 FR 1501553
(43) Date de publication de la demande: 30.05.2018
(73) Titulaire: ArianeGroup SAS, 78130 Les Mureaux (FR)
(72) Inventeur: KERKOUR, Gaelle, 31500 Toulouse (FR); KALCHMAN, Laurent, 92100 Boulogne Billancourt (FR); LEBORGNE, Florian, 78180 Montigny le Bretonneux (FR)
(74) Mandataire: Brevalex
(86) Numéro de dépôt international: PCT/FR2016/000103
(87) Numéro de publication internationale: WO 2017/013310

(56) Documents cités:
- EP-A1- 2 818 734
- EP-A1- 2 889 954
- EP-A2- 0 936 696
- US-A- 6 140 978
- US-B1- 7 113 145

## Description

La présente invention concerne les ensembles de réflecteurs d'antennes électromagnétiques. Quoique non exclusivement, elle est particulièrement appropriée à être mise en oeuvre dans les satellites artificiels de communication.

On connaît déjà des ensembles de réflecteurs d'antennes électromagnétiques comportant deux réflecteurs en forme de coques, rendus solidaires l'un de l'autre par l'intermédiaire d'un support commun. Dans certains de ces modes de réalisation connus, les deux réflecteurs et ledit support commun peuvent même être réalisés en une unique pièce de moulage.

L'utilisation de tels ensembles de réflecteurs d'antennes est particulièrement avantageuse dans le cas où ils sont déployables et articulés à la structure d'un satellite artificiel : en effet, dans ce cas, un seul dispositif de déploiement peut être utilisé pour les deux réflecteurs, ce qui entraîne un gain de masse et de coûts.

Cependant, dans ces ensembles de réflecteurs d'antennes connus, les réflecteurs sont mécaniquement et thermiquement couplés entre eux par l'intermédiaire dudit support commun, de sorte que les déformations thermo-élastiques de l'un sont transmises à l'autre et que toutes les déformations thermo-élastiques des réflecteurs peuvent se combiner pour amplifier leurs effets négatifs sur les performances des antennes associées. Il en résulte que ces ensembles de réflecteurs d'antennes connus doivent comporter un support commun de masse élevée et ne peuvent comporter que des réflecteurs de technologie identique.

De plus, les ensembles de réflecteurs d'antennes connus sont réalisés selon des configurations d'antennes particulières, qui ne peuvent être adaptées à des configurations différentes.

Le document EP2818734 divulgue un ensemble comportant des réflecteurs d'antennes électromagnétiques 104, 308 en forme de coques portées par des supports 106 respectifs, dans lequel lesdites coques sont réalisées en une matière composite fibres-résine ; chaque support est une structure tubulaire en matière composite fibres-résine ; et lesdites coques sont fixées individuellement à ladite structure tubulaire par l'intermédiaire de pattes d'entretoises 108.

Le document US6140978 divulgue une attenne de satellite dont le réflecteur comporte deux zones concentriques opérant dans des bandes différentes, et montées par l'intermédiaire d'éléments flexibles sur une structure tubulaire.

La présente invention a pour objet de remédier aux inconvénients décrits ci-dessus.

A cette fin, selon l'invention, l'ensemble selon la revendication 1 comportant au moins deux réflecteurs d'antennes électromagnétiques, lesdits réflecteurs présentant la forme de coques et lesdites coques étant portées par un support commun, est remarquable en ce que :
- lesdites coques sont réalisées en une matière composite fibres-résine,
- ledit support commun est une structure tubulaire constituée de tronçons de tubes de matière composite fibres-résine assemblés les uns aux autres ; et
- lesdites coques sont fixées individuellement à ladite structure tubulaire par l'intermédiaire de pattes d'entretoises.

On comprendra aisément que :
- puisque les coques et le support commun sont réalisés en matière composite fibres-résine, notamment à base de fibres de carbone et de résine époxy, ledit ensemble peut être léger, d'autant plus que lesdites coques peuvent être minces, tout en préservant d'excellentes propriétés mécaniques ;
- puisque le support commun se présente sous la forme d'un assemblage tubulaire, il est aisément adaptable à une pluralité de configurations différentes ;
- puisque des entretoises, de préférence également réalisées en matière composite fibres-résine, sont interposées entre lesdites coques et le support commun, les couplages thermiques et mécaniques entre lesdites coques par l'intermédiaire du support commun sont pratiquement éliminés ; et
- en conséquence du découplage thermique et mécanique procuré par les pattes d'entretoises, on peut aisément réaliser des ensembles dans lesquels lesdits réflecteurs travaillent dans des bandes de fréquences différentes.

Par exemple, l'un des réflecteurs de l'ensemble peut travailler dans une bande de fréquence inférieure à la bande Ka, alors qu'un autre réflecteur travaille dans cette dernière bande ou dans la bande Q / V. Dans le premier cas, la coque du réflecteur peut être ajourée, ce qui en abaisse encore la masse et la rend insensible aux sollicitations acoustiques.

De préférence, lesdits tronçons de tube des structures tubulaires sont assemblés les uns aux autres à l'aide de manchons, également en matière composite fibres-résine, auxquels ils sont fixés par collage.

Selon l'invention, les pattes d'entretoises sont réalisées en une matière composite fibres-résine et présentent la forme d'une équerre dont une branche est collée à la face convexe de la coque correspondante et dont l'autre branche est collée à un tronçon de tube de la structure tubulaire. Une telle patte d'entretoise permet de maintenir un écart entre la coque de réflecteur et la structure tubulaire et donc de découpler ladite coque de réflecteur de cette dernière.

Notamment dans le cas où ledit ensemble de réflecteurs est monté sur le corps d'un satellite artificiel de façon à pouvoir occuper une position repliée, puis une position déployée, il est avantageux que ladite structure tubulaire comporte au moins un bras permettant l'articulation dudit ensemble de réflecteurs sur ledit corps de satellite.

Les figures du dessin annexé feront bien comprendre comment l'invention peut être réalisée. Sur ces figures, des références identiques désignent des éléments semblables.

La figure 1 est une vue de l'arrière d'un mode de réalisation de l'ensemble de réflecteurs d'antennes conforme à la présente invention, permettant de voir le support commun et la face arrière convexe desdits réflecteurs.

La figure 2 est également une vue de l'arrière d'une variante de réalisation de l'ensemble de réflecteurs d'antennes conforme à la présente invention.

Les figures 3, 4 et 5 illustrent des exemples de manchon d'assemblage pour les tronçons de tubes des supports communs des ensembles de réflecteurs des figures 1 et 2.

La figure 6 montre, en coupe schématique, une patte d'entretoise reliant la face arrière convexe d'un réflecteur à un tronçon de tube du support commun.

La figure 7 illustre un exemple de réalisation non limitatif de la structure ajourée d'une coque d'antenne travaillant dans une bande de fréquence inférieure à la bande Ka.

Les exemples de réalisation R1 et R2 d'ensembles de réflecteurs d'antennes électromagnétiques, respectivement illustrés par les figures 1 et 2, comportent chacun une structure tubulaire S1 ou S2 constituée par l'assemblage de tronçons de tubes T de matière composite fibres-résine, par exemple à base de fibres de carbone et de résine époxy.

Les tronçons de tubes T sont assemblés les uns aux autres à l'aide de manchons d'emboîtage M, également réalisés en matière composite fibres-résine, dans lesquels les extrémités des tronçons de tubes T sont emboîtées et collées. Les manchons d'emboîtage M peuvent également être réalisés en une matière composite à base de fibres de carbone et de résine époxy et peuvent présenter différentes formes. À titre d'exemples non limitatifs, sur les figures 3, 4 et 5, on a représenté des manchons d'emboîtage M respectivement adaptés à l'assemblage de deux tronçons de tube T à angle droit, à l'assemblage de deux tronçons de tube T à angle obtus et à l'assemblage de trois tronçons de tube T. Bien entendu, d'autres types de manchons M que ceux illustrés par les figures 4, 5 et 6 peuvent être utilisés.

Les structures tubulaires S1 et S2 servent de support commun à au moins deux réflecteurs d'antennes. Dans les exemples représentés, la structure tubulaire S1 de la figure 1 porte deux réflecteurs A1 et A2, alors que la structure tubulaire S2 de la figure 2 porte trois réflecteurs A1, A2 et A3.

Chacun des réflecteurs A1, A2 et A3 est constitué par une coque mince C de matière composite fibres-résine (voir la figure 6), de préférence en une matière composite fibres de carbone - résine époxy.

En fonction de la bande de fréquence dans laquelle travaille le réflecteur A1, A2, A3, la structure de sa coque mince C peut être pleine ou ajourée.

Par exemple, si l'un desdits réflecteurs travaille dans une bande de fréquence inférieure à la bande Ka, sa coque C peut être ajourée, ce qui en diminue la masse. Comme cela est illustré schématiquement, à titre non limitatif, par la figure 7, les jours de ladite coque peuvent être formés par des mailles m formées dans l'entrelacs des mèches de fibres F constituant ladite coque.

En revanche, si l'un des réflecteurs A1, A2, A3 travaille dans la bande de fréquence Ka ou Q / V, les mèches de fibres F de l'entrelacs de fibres formant sa coque C ne ménagent entre elles aucune maille, de sorte que ladite coque est pleine.

Les coques de chacun des réflecteurs A1, A2, A3 sont fixées individuellement aux structures tubulaires S1 et S2 par l'intermédiaire de pattes d'entretoise E. Comme l'illustre la figure 6, les pattes d'entretoise E présentent la forme de cornière dont une branche est collée à la face convexe f de la coque C correspondante et dont l'autre branche est collée à un tronçon de tube T de la structure S1 ou S2. Les pattes d'entretoise E sont réalisées en une matière composite fibres-résine, de préférence à base de fibres de carbone et de résine époxy, et elles maintiennent un écart e entre la structure S1, S2 et la coque C.

Éventuellement, les pattes d'entretoise E peuvent comporter une cornière de renfort r opposée, en matière composite fibres-résine, collée à ladite face convexe f de la coque C correspondante.

Comme montré par les figures 1 et 2, les ensembles de réflecteurs R1 et R2 peuvent comporter un bras B1 ou B2, faisant partie de la structure tubulaire S1 ou S2 et destiné à permettre l'articulation desdits ensembles de réflecteurs sur le corps d'un satellite artificiel.

## Revendications

1. Ensemble (R1, R2) comportant au moins deux réflecteurs (A1, A2, A3) d'antennes électromagnétiques, lesdits réflecteurs présentant la forme de coques et lesdites coques étant portées par un support commun,
dans lequel :
- lesdites coques (C) sont réalisées en une matière composite fibres-résine ;
- ledit support commun est une structure tubulaire (S1, S2) constituée de tronçons de tubes (T) de matière composite fibres-résine assemblés les uns aux autres ; et
- lesdites coques (C) sont fixées individuellement à ladite structure tubulaire (S1, S2) par l'intermédiaire de pattes d'entretoises (E),
**caractérisé en ce que** les pattes d'entretoises (E) sont réalisées en une matière composite fibres-résine et présentent la forme d'une équerre dont une branche est collée à la face convexe (f) de la coque (C) correspondante et dont l'autre branche est collée à ladite structure tubulaire (S1, S2) en maintenant un écart (e) entre celle-ci et ladite face convexe.

2. Ensemble de réflecteurs selon la revendication 1,
**caractérisé en ce que** lesdits réflecteurs d'antennes (A1, A2, A3) sont d'au moins deux types différents travaillant dans des bandes de fréquence différentes.

3. Ensemble de réflecteurs selon la revendication 2,
**caractérisé en ce que** l'un des types de réflecteur travaille dans une bande de fréquence inférieure à la bande Ka et **en ce que** la coque (C) de ce type de réflecteur est ajourée.

4. Ensemble de réflecteurs selon la revendication 2,
**caractérisé en ce que** l'un des types de réflecteur travaille dans la bande de fréquence Ka ou Q / V et **en ce que** la coque de ce type de réflecteur est pleine.

5. Ensemble de réflecteurs selon l'une des revendications 1 à 4,
**caractérisé en ce que** lesdits tronçons de tubes (T) de matière composite fibres-résine de ladite structure tubulaire sont au moins en partie assemblés par des manchons d'emboîtage (M) solidarisés desdits tronçons de tubes (T) par collage.

6. Ensemble de réflecteurs selon la revendication 5,
**caractérisé en ce que** lesdits manchons d'emboîtage (M) sont réalisés en une matière composite fibres-résine.

7. Ensemble de réflecteurs selon l'une des revendications 1 à 6,
**caractérisé en ce que** ladite structure tubulaire (S1, S2) comporte au moins un bras (B1, B2) permettant l'articulation dudit ensemble de réflecteurs sur le corps d'un satellite artificiel.

## Patentansprüche

1. Baugruppe (R1, R2), umfassend mindestens zwei Reflektoren (A1, A2, A3) für elektromagnetische Antennen, wobei die Reflektoren die Form von Schalen aufweisen und die Schalen von einer gemeinsamen Halterung getragen werden, wobei:
- die Schalen (C) sind aus einem Faser-Harz-Verbundmaterial hergestellt;
- die gemeinsame Halterung eine rohrförmige Struktur (S1, S2) ist, die aus miteinander verbundenen Rohrabschnitten (T) aus Faser-Harz-Verbundmaterial besteht; und
- die Schalen (C) einzeln mit Hilfe von Strebenbeinen (E) an der rohrförmigen Struktur (S1, S2) befestigt werden,
**dadurch gekennzeichnet, dass** die Strebenbeine (E) aus einem Faser-Harz-Verbundmaterial hergestellt sind und die Form eines Quadrats aufweisen, dessen einer Schenkel auf die konvexe Fläche (f) der entsprechenden Schale (C) geklebt ist und dessen anderer Schenkel an die röhrenförmige Struktur (S1, S2) geklebt ist, wobei ein Abstand (e) zwischen dieser und der konvexen Fläche eingehalten wird.

2. Reflektorbaugruppe nach Anspruch 1,
**dadurch gekennzeichnet, dass** die Antennenreflektoren (A1, A2, A3) von mindestens zwei verschiedenen Typen sind, die in unterschiedlichen Frequenzbändern arbeiten.

3. Reflektorbaugruppe nach Anspruch 2,
**dadurch gekennzeichnet, dass** einer der Reflektortypen in einem Frequenzband arbeitet, das niedriger als das Band Ka ist, und dadurch, dass die Schale (C) dieses Reflektortyps perforiert ist.

4. Reflektorbaugruppe nach Anspruch 2,
**dadurch gekennzeichnet, dass** einer der Reflektortypen im Frequenzband Ka oder Q/V arbeitet, und dadurch, dass die Schale dieses Reflektortyps massiv ist.

5. Reflektorbaugruppe nach einem der Ansprüche 1 bis 4,
**dadurch gekennzeichnet, dass** die Rohrabschnitte (T) aus Faser-Harz-Verbundmaterial der röhrenförmigen Struktur zumindest teilweise durch Einsteckhülsen (M) zusammengefügt sind, die durch Kleben fest mit den Rohrabschnitten (T) verbunden sind.

6. Reflektorbaugruppe nach Anspruch 5,
**dadurch gekennzeichnet, dass** die Einsteckhülsen (M) aus einem Faser-Harz-Verbundmaterial hergestellt sind.

7. Reflektorbaugruppe nach einem der Ansprüche 1 bis 6,
**dadurch gekennzeichnet, dass** die röhrenförmige Struktur (S1, S2) mindestens einen Arm (B1, B2) aufweist, der die Verbindung der Reflektorbaugruppe mit dem Körper eines künstlichen Satelliten ermöglicht.

## Claims

1. Assembly (R1, R2) comprising at least two reflectors (A1, A2, A3) for electromagnetic antennas, said reflectors being in the form of shells and said shells being supported by a common support, wherein:
- said shells (C) are made of a fibre-resin composite material;
- said common support is a tubular structure (S1, S2) made of tube portions (T) of fibre-resin composite material joined to one another; and
- said shells (C) are individually attached to said tubular structure (S1, S2) by spacer lugs (E),
**characterized in that** the spacer lugs are made of a fibre-resin composite material and are in the form of an angle bracket, one leg of which is glued to the convex surface (f) of the corresponding shell (C) and the other leg of which is glued to said tubular structure (S1, S2) while maintaining a gap (e) between the latter and said convex surface.

2. Assembly according to claim 1,
**characterized in that** said antenna reflectors (A1, A2, A3) are at least of two different types which operate in different frequency bands.

3. Assembly according to claim 2,
**characterized in that** one of the types of reflector operates in a frequency band below the Ka band, and **in that** the shell (C) of said reflector type is perforated.

4. Assembly according to claim 2,
**characterized in that** one of the types of reflector operates in the Ka or Q/V frequency band, and **in that** the shell of said reflector type is solid.

5. Assembly according to one of claims 1 to 4,
**characterized in that** said tube portions (T) of fibre-resin composite material of said tubular structure are joined at least in part by fitting sleeves (M) which are rigidly connected to said tube portions (T) by adhesion.

6. Assembly according to claim 5,
**characterized in that** said fitting sleeves (M) are made of a fibre-resin composite material.

7. Assembly according to one of claims 1 to 6,
**characterized in that** said tubular structure (S1, S2) comprises at least one arm (B1, B2) which allows said assembly of reflectors to be hinged to the body of an artificial satellite.
